# EUROPÄISCHE PATENTSCHRIFT

(11) **EP 4 227 048 B1**
(45) Veröffentlichungstag und Bekanntmachung des Hinweises auf die Patenterteilung: **30.07.2025**
(21) Anmeldenummer: 23154543.5
(22) Anmeldetag: 01.02.2023
(51) Int. Cl.: B26F 3/12, B26D 3/00

(54) **HEISSDRAHT-SCHNEIDVORRICHTUNG SOWIE VERWENDUNG EINER HEISSDRAHT-SCHNEIDVORRICHTUNG ZUM SCHNEIDEN VON SCHAUMSTOFF**
HOT WIRE CUTTING DEVICE AND USE OF A HOT WIRE CUTTING DEVICE FOR CUTTING FOAM
DISPOSITIF DE COUPE DE FIL CHAUD ET UTILISATION D'UN DISPOSITIF DE COUPE DE FIL CHAUD POUR COUPER DE LA MOUSSE

(30) Priorität: 02.02.2022 DE 102022102490
(43) Veröffentlichungstag der Anmeldung: 16.08.2023
(73) Patentinhaber: Automixx GmbH, 29664 Walsrode (DE)
(72) Erfinder: Prochownik, Thomas, 29664 Walsrode (DE)
(74) Vertreter: Weidner Stern Jeschke

(56) Entgegenhaltungen:
- CN-U- 210 819 943
- DE-A1- 102009 052 652
- DE-U1- 20 305 495
- DE-U1- 202007 005 800
- DE-U1- 202011 100 625
- DE-U1- 29 800 994

## Beschreibung

Die Erfindung betrifft eine Heißdraht-Schneidvorrichtung zum thermischen Schneiden eines Werkstücks aus einem Schaumstoff, insbesondere aus einem XPS, einem Kunststoff- Hartschaum und/oder aus einem Polystyrol-Schaum, mit einem in einer ersten Schneiddrahtaufnahme und einer zweiten Schneiddrahtaufnahme entlang einer Schneiddrahtausrichtung gespannten elektrisch aufheizbaren Schneiddraht und einer Werkstückaufnahme zum Aufnehmen des Werkstücks, wobei mittels einer geführten Bewegung des elektrisch aufgeheizten Schneiddrahtes gegenüber der Werkstückaufnahme mittels eines lokalen Aufschmelzens des Werkstücks ein Konturschnitt im Werkstück durchführbar ist, die erste Schneiddrahtaufnahme und die zweite Schneiddrahtaufnahme an einem jeweiligen ersten Schwenkarm aufgenommen sind und dem jeweiligen ersten Schwenkarm ein jeweiliger zweiter Schwenkarm zugeordnet ist, der jeweilige erste Schwenkarm mit dem jeweiligen zweiten Schwenkarm mittels eines jeweiligen eines ersten Schwenkgelenks mit einer jeweiligen im Wesentlichen parallel zur Schneiddrahtausrichtung angeordneten ersten Schwenkachse und der jeweilige zweite Schwenkarm mit der Werkzeugaufnahme mittels eines jeweiligen zweiten Schwenkgelenkes mit einer jeweiligen im Wesentlich parallel zur Schneiddrahtausrichtung angeordneten zweiten Schwenkachse derart verbunden ist, dass mittels eines Schwenkens des jeweiligen ersten Schwenkarms und/oder des jeweiligen zweiten Schwenkarms um die jeweilige Schwenkachse ein Führen des Schneiddrahtes in einer im Wesentlichen orthogonal zur Schneiddrahtausrichtung angeordneten Schneidrichtung ermöglicht ist.. Weiterhin betrifft die Erfindung eine Verwendung einer solchen Heißdraht-Schneidvorrichtung zum Schneiden von Schaumstoff.

Bekannte Heißdraht-Schneidvorrichtungen, welche beispielsweise zum thermischen Schneiden von extrudiertem Polystyrol (XPS) oder Polystyrol-Schaum verwendet werden, sind beispielsweise mit einer aufwändigen CNC-Steuerung ausgestattet, nur stationär verwendbar oder kompliziert im Aufbau.

Ebenso sind Heißdraht-Schneidvorrichtungen bekannt, welche von einer Person getragen werden können, deren Gebrauch sich allerdings auf das Schneiden von beispielsweise Styropor mit einem senkrechten, geraden Schnitt beschränken und welche nur schwierig zu transportieren sind.

Die gattungsgebende DE 20305495 U1 offenbart eine Schneideinrichtung für Kunststoffplatten, welche Schwenkarme sowie eine Kopplung zwischen zwei Schwenkarmanordnungen aufweist. Mittels Führungen erfolgt ein Führen der jeweiligen Schwenkarmanordnung für Konturenschnitte.

Die DE 10 2009 052 652 A1 beschreibt eine mobile Schneideinrichtung. Schwenkarme sowie ein Bügel dienen zum Führen eines Schneiddrahtes.

Die DE 29800994 U1 betrifft eine Schneidvorrichtung für thermisch-trennbares Material. Ein Heizdraht kann dabei entlang von Schablonen geführt werden, um das Material zu trennen.

Die DE 20 2007 005 800 U1 offenbart eine Heißdraht-Schneidvorrichtung. Ein Heizdraht kann dabei in Linearführung geführt werden.

Die DE 20 2011 100 625 U1 betrifft ein transportables Schneidgerät. Ein Schneiddraht wird in Schablonen geführt. Der zu schneidende Werkstoff wird dabei auf einer Grundplatte angeordnet. Ebenso sind Formschablonen für geführte Schnitte offenbart.

Aufgabe der Erfindung ist es, den Stand der Technik zu verbessern.

Gelöst wird die Aufgabe durch eine Heißdraht-Schneidvorrichtung, insbesondere aus einem XPS, einem Kunststoff- Hartschaum und/oder aus einem Polystyrol-Schaum, gemäss Anspruch 1.

Durch die Anordnung der ersten Schneiddrahtaufnahme und der zweiten Schneiddrahtaufnahme an einem jeweiligen ersten Schwenkarm und einem daran gekoppelten zweiten Schwenkarm kann mittels eines Schwenkens des jeweiligen ersten Schwenkarms und/oder des jeweiligen zweiten Schwenkarms um die jeweilige Schwenkachse ein Führen des Schneiddrahtes in einer im Wesentlichen orthogonal zur Schneiddrahtausrichtung angeordneten Schneidrichtung ermöglicht werden. Damit ist eine definierte und dennoch leicht veränderbare Führung für den Schneiddraht geschaffen, welche eine Bearbeitung beispielsweise eines auf der Werkstückaufnahme aufgenommenen Stückes Schaumstoff oder auch Kunststoff-Hartschaums einfach ermöglicht.

Mittels der Projektionseinrichtung ist dabei ein Projizieren einer gewünschten Schneidrichtung und damit beispielsweise ein Freihand-Führen des Schneiddrahtes entlang der gewünschten Schneidrichtung anhand der Projektion ermöglicht, sodass die erfindungsgemäße Heißdraht-Schneidvorrichtung insbesondere auch ohne Schablonen anwendbar ist. Durch den Wegfall von Schablonen kann damit eine besonders kompakte Heißdraht-Schneidvorrichtung bereitgestellt werden. Eine solche Projektionseinrichtung kann dabei auch am Handgriff angebracht sein und das Überstützen des manuellen Führens im Sinne eines Schnittanzeigers ermöglichen, um den Schneiddraht möglichst exakt entlang einer beispielsweise manuell markierten Linie auf dem Schaumstoff führen zu können. Damit können insbesondere Freiformen besonders einfach gestaltet werden.

Folgende Begriffe seien in diesem Zusammenhang erläutert:
Eine "Heißdraht-Schneidvorrichtung" ist dabei derart ausgeführt, dass ein beispielsweise mittels elektrischen Stroms aufgeheizter Schneiddraht durch einen thermisch aufschmelzbaren Schaumstoff oder Kunststoff-Hartschaum bewegt wird und dadurch ein sogenannter Konturschnitt im Werkstück durchführbar ist.

Ein "thermisches Schneiden" eines Werkstücks beschreibt dabei insbesondere das Hindurchführen eines erhitzten "Schneiddrahtes", also beispielsweise eines metallischen Drahtes, welcher mittels elektrischer Spannung aufgeheizt wird, sodass der erhitzte Schneiddraht das Werkstück lokal im Bereich des Schneiddrahtes aufschmilzt und damit ein "schneiden", also ein Trennen von Werkstoffen voneinander ermöglicht.

Ein "Werkstück" ist dabei insbesondere aus einem Schaumstoff, beispielsweise einem extrudierten Polystyrol (XPS) oder einem vergleichbaren Schaum gebildet, wobei den verwendeten Werkstoffen gemein ist, dass diese thermoplastische Eigenschaften aufweisen und/oder aufschmelzbar sind, sodass ein Schneiden mittels eines erhitzten Schneiddrahtes ermöglicht ist. Allgemein und Umgangssprachlich sind entsprechende Heißdraht-Schneidvorrichtungen auch als "heißer Draht" bekannt. Eine jeweilige "Schneiddrahtaufnahme" dient dabei dem mechanischen Aufnehmen des Schneiddrahtes, welcher damit zwischen den Schneiddrahtaufnahmen entlang einer "Schneiddrahtausrichtung", also einer Längsausrichtung des Schneiddrahtes, gespannt ist.

Eine "Werkstückaufnahme", welche beispielsweise als Tisch, Formaufnahme oder mechanische Unterstützung für ein Werkstück ausgebildet ist, dient dabei dem "Aufnehmen" des Werkstücks, also einem Positionieren und/oder Fixieren des Werkstücks in der Werkstückaufnahme derart, dass die Position des Werkstücks in der Werkstückaufnahme bekannt und insbesondere unveränderbar ist. Beispielsweise kann eine solche Werkstückaufnahme dabei auch Klemmvorrichtungen, mechanische Anschläge oder Niederhalter aufweisen, sodass das Werkstück insbesondere während der Verarbeitung unverrückbar auf der Werkstückaufnahme aufgenommen ist.

Eine "geführte Bewegung" des elektrisch aufgeheizten Schneiddrahtes bezeichnet dabei eine insbesondere relativ gegenüber der Werkstückaufnahme geführte Bewegung, welche beispielsweise durch einen Bediener oder auch teilautomatisch entlang einer gewünschten Schneidkontur erfolgt, sodass insbesondere eine definierte Position des Schneiddrahtes gegenüber der Werkstückaufnahme und damit gegenüber dem Werkstück jederzeit sichergestellt ist.

Das "lokale Aufschmelzen" des Werkstücks erfolgt dabei wie oben beschrieben, mittels der Wärme des Schneiddrahtes, sodass im Ergebnis ein "Konturschnitt", also ein Trennen entlang eines entsprechend mehrdimensionalen, konturgeführten Schnittes im Werkstück, durchführbar ist.

Ein "Schwenkarm" bezeichnet dabei einen biegesteifen Arm oder ein biegesteifes mechanisches Element, welcher insbesondere um einen Drehpunkt, nämlich ein jeweiliges "Schwenkgelenk" insbesondere in einer definierten Schwenkebene, beweglich angeordnet ist. Die Anordnung aus mehreren gekoppelten Schwenkarmen ermöglicht dabei das Führen des Schneiddrahtes gegenüber dem Werkstück innerhalb der gewünschten Konturen. Dabei ist das jeweilige Schwenkgelenk mit einer jeweiligen "Schwenkachse", also einer Bewegungsachse und/oder Drehachse ausgestattet. In diesem Zusammenhang sei erwähnt, dass das "Führen" eines Schneiddrahtes den konkreten Vorgang des beispielsweise manuellen Bewegens des Schneiddrahts entlang des Konturschnittes bezeichnet, also insbesondere ein definiertes Bewegen des Schneiddrahtes beschreibt.

In diesem Zusammenhang bezeichnet ein "im Wesentlichen orthogonal zur Schneiddrahtausrichtung" das Führen des Schneiddrahtes innerhalb der durch die Anordnung der Schwenkarme gegebenen Freiheitsgrade, sodass beispielsweise auch ein Verschränken der jeweiligen ersten Schwenkarme und jeweiligen zweiten Schwenkarme gegeneinander zu einem schrägen Führen des Schneiddrahtes gegenüber einer beispielsweise neutralen Schneiddrahtausrichtung ermöglicht ist, sodass "im Wesentlichen" hierbei beispielsweise Abweichungen von bis zu +30 Grad bis -30 Grad umfassen. Die Winkelangaben beziehen sich hierbei auf einen Vollwinkel von 360 Grad.

Eine "Projektionseinrichtung" ist in diesem Zusammenhang eine Einrichtung, welche ein Aussenden von Licht derart ermöglicht, dass eine "gewünschte Schneidrichtung", also beispielsweise eine Vorgabekontur, für den Bediener auf dem Werkstück sichtbar ist. Das "Projizieren" bezeichnet dabei das konkrete Aussenden von Licht mit Erzeugen einer gewünschten Schneidrichtung auf dem Werkstück. Die gewünschte Schneidrichtung ist hierbei begrifflich gleichbedeutend mit einer Schneidposition, einer gewünschten Schneidposition, einem Lichtsignal oder einer konkreten Projektion und soll hier verdeutlichen, dass damit eine Vorgabekontur für den Bediener projiziert wird.

Gemäß einer Ausführungsform ist mittels der Projektionseinrichtung gewünschte Schneidrichtung auf eine der jeweiligen Schneiddrahtaufnahme zugewandten Werkstückseite und/auf die jeweiligen Schneiddrahtaufnahme projizierbar. Denn damit erfolgt direkt im Bereich des Eintretens des Schneiddrahtes in das Werkstück auf der jeweiligen Seite ein Projizieren der gewünschten Schneidrichtung, sodass der Bediener der gewünschten Schneidrichtung in Form der Projektion direkt folgen kann.

Eine "der jeweiligen Schneiddrahtaufnahme zugewandte Werkstückseite" ist dabei jeweils dabei eine der beiden Werkstückseiten, welche der Schneiddrahtaufnahme zugewandt und damit auch einem jeweiligen Ende des Schneiddrahtes zugewandt ist. Hierbei ist die "Werkstückseite" gleichbedeutend mit einer entsprechenden Werkstückkontur und muss nicht geometrisch bekannt oder definiert sein.

Gemäß einer weiteren Ausführungsform weist die Projektionseinrichtung einen Laser-Pointer, eine Linienprojektion, eine Formprojektion und/oder eine Schablonenprojektion auf, wobei ein Lichtpunkt, eine Lichtlinie, eine Lichtform und/oder eine Schablonenbeleuchtung auf das Werkstück projizierbar ist.

Ein "Laser-Pointer" ist dabei eine Einrichtung zum Aussenden eines "Lichtpunktes", also einer räumlich begrenzten Lichterscheinung auf dem Werkstück, sodass das beispielsweise ein Anfangspunkt, ein Endpunkt oder ein punktueller Verlauf der gewünschten Schneidrichtung oder der gewünschten Schneidkontur anzeigbar ist.

Eine "Linienprojektion", welche eine "Lichtlinie", also eine räumlich ausgedehnte Lichterscheinung, projiziert, dient dabei beispielsweise dem Anzeigen eines Verlaufes der gewünschten Kontur, sodass ein Bediener vorausschauend Schritte planen und Bewegungen durchführen kann.

Eine "Formprojektion" projiziert dabei beispielsweise "Lichtformen", also komplexe Gebilde aus Lichtpunkten und Lichtlinien.

Eine "Schablonenprojektion" ist dabei beispielsweise mittels einer durchleuchteten Schablone erzeugt, sodass eine "Schablonenbeleuchtung", also eine inverse Beleuchtung zur Wirkung eines Schattens mit gleichsam beleuchteter Schattenfläche erzeugbar ist.

Um eine konkrete geometrische Zuordnung er Projektionseinrichtung zum Werkstück sicherstellen zu können, ist die Projektionseinrichtung insbesondere mechanisch fixiert in der Werkstückaufnahme oder der Werkstückaufnahme aufgenommen, wobei ein Aufnehmen der Projektionseinrichtung insbesondere derart erfolgt, dass das Projizieren der gewünschten Schneidrichtung im Wesentlichen entlang der Schneiddrahtausrichtung erfolgt.

"Mechanisch fixiert" bezeichnet dabei insbesondere ein mechanisch, beispielsweise formschlüssig und/oder kraftschlüssiges Anbringen der Projektionseinrichtung an der Werkstückaufnahme derart, dass ein relatives Bewegen durch übliche Bedienkräfte ausgeschlossen ist. Dabei kann die Produktionseinrichtung sowohl an der Werkstückaufnahme, also beispielsweise mittels einer Klammer oder auch in der Werkstückaufnahme, also beispielsweise eingelassen in einen zum Aufnehmen des Werkstücks dienenden Tisches.

Ein Projizieren der Schneidrichtung "im Wesentlichen entlang der Schneiddrahtausrichtung" erfolgt dabei mit entsprechend technisch möglichen Abweichungen, beispielsweise bis zu 45 Grad schräg, sodass beispielsweise ein Beleuchten einer senkrecht auf einem zur Werkstückaufnahme dienenden Tisches stehende Werkstückflanke aus dem Tisch heraus in einem Winkel von bis zu 45 Grad beleuchtet wird, sodass der Bediener die entsprechende Lichtkontur auf dem Werkstück wahrnehmen kann. Damit ist die erfindungsgemäße Heißdrahtschneidvorrichtung besonders kompakt ausführbar.

Dabei ermöglicht es die Ausführung mit einem ersten Schwenkarm und einem zweiten Schwenkarm, welche beispielsweise jeweils beidseitig der Werkstückaufnahme und damit beidseitig des Werkstücks angeordnet sind und einen Schwenkrahmen bilden, beliebige prismatische, kegelige oder analog dazu geformte Formen als Konturschnitt am Werkstück auszuführen.

Mittels einer Schablone oder mehrerer Schablonen, welche beispielsweise einseitig oder auch beidseitig des Werkstücks angeordnet sind, kann eine entsprechende Führungskontur geschaffen werden, mit welcher ein Führen der ersten Schneiddrahtaufnahme und/oder der zweiten Schneiddrahtaufnahme entlang der jeweiligen Schablone ermöglicht ist. Damit können exakte Konturschnitte entlang der Schablone geschaffen werden. Alternativ dazu oder auch an entsprechenden Abschnitten des Konturschnittes ergänzend verwendet, können Linearführungen oder eine Linearführung für eine entsprechende Achse angewendet werden, um beispielsweise besonders gerade Schnitte ausführen zu können. Dazu ist oder sind der Werkstückaufnahme eine im Wesentlichen parallel zur Schneidrichtung ausgerichtete Schablone oder mehrere im Wesentlichen parallele zur Schneidrichtung ausgerichtete Schablonen mit einer jeweiligen Führungskontur zugeordnet, wobei die jeweilige Schneiddrahtaufnahme mit der jeweiligen Schablone an der Führungskontur kontaktierend in Eingriff bringbar ist, sodass bei mit der Schablone kontaktierend in Eingriff befindlichen jeweiligen Schneiddrahtaufnahme ein Führen der ersten Schneiddrahtaufnahme und/oder der zweiten Schneiddrahtaufnahme entlang der jeweiligen Schablone ermöglicht ist.

Eine "Schablone" ist hierbei insbesondere eine mechanische Vorlage-Form, welche beispielsweise aus einem flächigen Werkstoff wie Sperrholz, Pappe oder Metall gefertigt ist und ein Abschreiten der "Führungskontur" in der Schablone, also einer gewünschten analogen Kontur zum Konturschnitt, ermöglicht. Dazu wird die jeweilige Schneidartaufnahme mit der jeweiligen Schablone an der Führungskontur "kontaktierend in Eingriff" gebracht, also entlang der Führungskontur kontaktierend geführt.

Gemäß einer weiteren Ausführungsform ist oder sind der Werkstückaufnahme eine im Wesentlichen parallel zur Schneidrichtung ausgerichtete Linearführung oder mehrere im Wesentlichen parallel zur Schneidrichtung ausgerichtete Linearführungen zugeordnet, wobei die jeweilige Linearführung oder die jeweiligen Linearführungen mit der jeweiligen Schneiddrahtaufnahme in Eingriff bringbar ist oder sind, sodass bei mit der Linearführung oder bei mit den Linearführungen in Eingriff befindlicher jeweiliger Schneiddrahtaufnahme ein Führen der ersten Schneiddrahtaufnahme und/oder der zweiten Schneiddrahtaufnahme entlang einer linearen Achse der Linearführung ermöglicht ist.

Damit können beispielsweise geometrisch vordefinierte Formen wie gradlinige Schnitte besonders zuverlässig durchgeführt werden.

Eine "Linearführung" bezeichnet in diesem Zusammenhang eine mechanische, insbesondere formschlüssige Führung, welche ein lineares, gradliniges Führen der jeweiligen Schneiddrahtaufnahme erfolgt. Beispielsweise ist eine solche Linearführung eine u-förmige oder c-förmige Schiene, die ein jeweilig korrespondierender Bestandteil der jeweiligen Schneiddrahtaufnahme eingreifen kann. Um hier die Vorteile der Projektionseinrichtung, von Schablonen und/oder einer Linearführung oder mehreren Linearführungen kombinieren zu können, projiziert die Projektionseinrichtung einen ersten Teilabschnitt der gewünschten Schneidrichtung auf das Werkstück, sodass ein zweiter Teilabschnitt der gewünschten Schneidrichtung mittels des Führens der jeweiligen Schneiddrahtaufnahme entlang der Führungskontur einer Schablone und/oder ein dritter Teilabschnitt der gewünschten Schneidrichtung entlang der jeweiligen Linearachse der jeweiligen Linearführung erfolgt, sodass ein kombiniertes Führen des Schneiddrahtes mittels einer Freihandführung anhand der projizierten gewünschten Schneiderichtung, einer Schablone und/oder einer Linearführung ermöglicht ist.

Damit kann beispielsweise ein für eine Anlagefläche an einem anderen Bauteil gedachter Schnitt mittels einer Linearführung und/oder mittels einer Schablone besonders präzise und formanalog durchgeführt werden, während kompliziertere Formen oder wechselnde Formen mittels der Projektionseinrichtung so projiziert werden, dass ein freihändiges Führen anhand der Projektion ermöglicht ist.

Werden die jeweiligen Schwenkbarme mittels einer jeweiligen Kopplungseinrichtung mechanisch miteinander gekoppelt, so dass beispielsweise ein geschlossener Schwenkrahmen gebildet ist, so ist beispielsweise ein paralleles Führen des Schneiddrahtes für exakt prismatische Werkstückformen möglich. Dazu sind die jeweiligen ersten Schwenkarme und/oder die jeweiligen zweiten Schwenkarme mittels einer Kopplungseinrichtung mechanisch miteinander gekoppelt, sodass mittels eines miteinander mechanisch gekoppelten Schwenkens der ersten Schwenkarme und/oder mittels eines mechanischen gekoppelten Schwenkens der zweiten Schwenkarme um die jeweilige Schwenkachse ein Führen des Schneiddrahtes in einer im Wesentlichen orthogonal zur Schneiddrahtausrichtung angeordneten Schneidrichtung ermöglicht ist.

Insbesondere ist damit eine weiterhin kompakte Heißdraht-Schneidvorrichtung bereitstellbar, da beispielsweise mittels einer entsprechend steifen Kopplung der jeweiligen Schwenkarme miteinander ein Abweichen der ersten Schneiddrahtaufnahme von einer Parallelität im Bezug zur zweiten Schneiddrahtaufnahme bestmöglich vermieden werden kann.

Gemäß einer Ausführungsform sind die ersten Schwenkarme oder die zweiten Schwenkarme mittels einer Synchroneinrichtung synchron miteinander gekoppelt, sodass mittels eines , sodass mittels eines miteinander synchron gekoppelten Schwenkens der ersten Schwenkarme und/oder mittels eines miteinander synchron gekoppelten Schwenkens der zweiten Schwenkarme um die jeweilige Schwenkachse ein paralleles Führen des Schneiddrahtes in einer im Wesentlichen orthogonal zur Schneiddrahtausrichtung angeordneten Schneidrichtung ermöglicht ist. Damit kann beispielsweise vollständig auf eine zweite Projektionseinrichtung gegenüber einer ersten Projektionseinrichtung zum Sicherstellen einer Parallelität verzichtet werden.

Eine "Synchroneinrichtung" ist dabei eine mechanische Kopplung, beispielsweise durch eine besonders steif ausgeführte Kupplungseinrichtung und/oder eine Seilführung, eine Getriebeanordnung oder eine gleichwirkende Einrichtung, sodass die jeweiligen Schwenkarme "synchron" zueinander, also geometrisch parallel zueinander geführt, beweglich sind.

Das wirksame Gewicht des Schwenkrahmens am Schneiddraht kann dabei durch einen Hebelmechanismus und das entsprechende Gegengewicht auf bis zu null reduziert werden. Gemäß einer Ausführungsform kann dabei dem jeweiligen Schwenkarm oder den jeweiligen Schwenkarmen eine Ausgleichseinrichtung mechanisch zugeordnet sein, wobei mittels eines Federelementes oder mittels mehrerer Federelemente der Ausgleichseinrichtung ein Ausgleich der Gewichtskraft des jeweiligen Schwenkarms, der jeweiligen Schneiddrahtaufnahme und/oder des Schneiddrahtes erfolgt, wobei die Ausgleichseinrichtung insbesondere einen federbelasteten Balancer, eine Gasdruckfeder oder mehrere Gasdruckfedern und/oder eine Schenkelfeder oder mehrere Schenkelfedern aufweist, sodass mittels des Ausgleichs der Gewichtskraft ein im Wesentlichen kräftefreies Bewegen des Schneiddrahtes ermöglicht ist.

Alternativ kann auch eine weiche Kopplung mittels der Kopplungseinrichtung erfolgen, sodass beispielsweise nur eine bestimmte Abweichung von einer Parallelität zugelassen wird.

Gemäß einer Ausführungsform ist einer Schneiddrahtaufnahme oder der jeweiligen Schneiddrahtaufnahme ein Handgriff zum manuellen Führen des Schneiddrahtes zugeordnet.

Gemäß einer weiteren Ausführungsform ist dem Schneiddraht eine Regelungseinrichtung zugeordnet, wobei mittels der Regelungseinrichtung ein Steuern und/oder Regeln einer Temperatur des Schneiddrahtes mittels eines Regelns eines dem Schneiddraht zugeführten elektrischen Stroms einstellbar ist, wobei das Einstellen der Temperatur an der Regelungseinrichtung insbesondere manuell von einem Bediener mittels eines manuellen Vorgabewertes und/oder mittels eines durch eine Kennzeichnung am Werkstück vorgegebenen automatischen Vorgabewertes, ermöglicht ist.

Einer "manueller Vorgabewert" ist dabei beispielsweise von einem Bediener an einem Potenziometer oder Schalter einstellbar, wobei hier beispielsweise eine Menge von manuellen Vorgabewerten vorgegeben sein kann, um beispielsweise übliche Werkstoffe mit den jeweiligen Temperaturen des Schneiddrahtes bearbeiten zu können. Ebenso kann eine Kennzeichnung am Werkstück, beispielsweise ein Barcode, ein QR-Code oder gleichwertige Kennzeichnungen vorgesehen sein, wobei eines mittels eines Scannens der entsprechenden Kennzeichnung mittels einer der Regelungseinrichtung zugeordneten Scanvorrichtung ein automatisiertes oder teilautomatisiertes Auslesen eines dazugehörigen automatischen Vorgabewertes erfolgt, sodass die Temperatur des Schneiddrahtes für den entsprechenden Werkstoff entsprechend eingestellt wird, insbesondere auf eine Temperatur zwischen 0° Celsius und 800° Celsius, sodass mit einer an den jeweiligen Werkstoff angepassten Temperatur Emissionen durch das Aufschmelzen des Werkstoffes mittels des Schneiddrahtes bestmöglich vermieden werden.

Wird die Heißdraht-Schneidvorrichtung, insbesondere die Werkstückaufnahme, auf einem Tisch angeordnet, wobei der Tisch insbesondere faltbare Tischbeine aufweist, so kann die Heißdraht-Schneidvorrichtung besonders kompakt verstaut werden. Insbesondere weist die Werkstückaufnahme dabei eine jeweilige Schwenkarmaufnahme auf oder der Werkstückaufnahme ist eine jeweilige Schwenkarmaufnahme zugeordnet, sodass der Schwenkarm oder die Schwenkarme in die jeweilige Schwenkarmaufnahme in eine Ruheposition abgelegt werden kann oder können.

In einem weiteren Aspekt wird die Aufgabe gelöst durch die Verwendung einer Heißdraht-Schneidvorrichtung gemäß einer der vorigen Ausführungsformen zum Schneiden von Schaumstoff, insbesondere zum Schneiden von Kunststoff-Hartschaum, XPS und/oder Polystyrol-Schaum, insbesondere expandiertem Polystyrol (EPS).

Eine erfindungsgemäße Heißdraht-Schneidvorrichtung kann damit zum Schneiden von beispielsweise Zierleisten oder Zierprofilen aus extrudiertem Polystyrol (XPS) und/oder Polystyrol-Schaum, welcher auch als "Styropor" bekannt ist, genutzt werden.

Im Weiteren wird die Erfindung anhand von Ausführungsbeispielen näher erläutert. Es zeigen
- Figur 1: eine schematische Darstellung einer Schneidvorrichtung in einer isometrischen Ansicht, sowie
- Figur 2: eine schematische Darstellung einer Schablone für die Schneidvorrichtung der Figur 1 in einer isometrischen Ansicht.

Eine Schneidvorrichtung 101 weist einen Tisch 103 auf. Der Tisch 103 weist eine Tischplatte 105 sowie an Gelenken 109 angebrachte, faltbare Tischbeine 107 auf. Bodenseits weisen die Tischbeine 107 jeweils einen Fuß 111 aus Gummi auf.

An einer Hinterkante 112 ist an einer Aufnahme 113 ein Haltearm 115 angebracht, und zwar jeweils aus Sicht eines an einer Vorderkante 114 stehenden Bedieners (nicht dargestellt) linksseits sowie rechtsseits eines auf der Tischplatte 105 aufgenommenen Styropor-Werkstücks 150.

Ebenso linksseits wie auch rechtsseits des Werkstücks 150 sind an einem Gelenk 116 am Haltearm 115 ein erster Schwenkarm 117 sowie an einem weiteren am Schwenkarm 117 angebrachten Gelenk 118 ein Schwenkarm 119 nacheinander folgend schwenkbar gekoppelt angebracht. Am freien Ende des Schwenkarms 119 ist in einer in einem jeweiligen Griff 133 integrierten Klemmaufnahme ein Schneiddraht 131 aufgenommen, der damit zwischen dem linksseitigen und rechtsseitigen Schwenkwerk aus den jeweiligen Schwenkarmen gespannt ist. Der Schneiddraht 131 kann mit elektrischem Strom beheizt werden, die entsprechende Anordnung ist jedoch aus Gründen der Übersichtlichkeit nicht dargestellt. Die Anordnung (nicht dargestellt) weist weiterhin eine Regelungseinrichtung auf, mittels derer ein Stromfluss zum Schneiddraht 131 einstellbar ist. Somit kann manuell oder beispielsweise mittels eines am Werkstück 150 angebrachten Barcodes mittels eines Scanners eine Temperatureinstellung gewählt werden. Zum Reinigen des Schneiddrahtes 131 kann dieser außer Eingriff an einem Werkstück, beispielsweise mittels eines Drückens eines Schaltknopfes, maximal aufgeheizt werden und verbleibende Verschmutzungen damit verdunstet oder verbrannt werden.

Im Endbereich der jeweiligen Schwenkarme 119 ist zum manuellen Führen des Schneiddrahtes 131 der jeweilige Griff 133 angebracht, sodass der Bediener (nicht dargestellt) jeweils linksseits und rechtsseits des Werkstücks 150 den Schneiddraht 131 mittels des jeweiligen Griffs 133 führen kann.

Zwischen den jeweiligen Gelenken 116 und analog dazu zwischen den jeweiligen Gelenken 118 ist eine Welle 121 sowie analog dazu eine Welle 123 angeordnet. Mittels der Torsionssteifigkeit der jeweiligen Welle kann damit festgelegt werden, inwieweit eine Synchronität der beiden Schwenkarmanordnungen in der Bewegung erzeugt ist oder ob beispielsweise eine gewisse Freiheit der Asynchronität der Bewegung der jeweiligen Klemmaufnahme für den Schneiddraht 131 beidseits des Werkstücks 150 gegeben ist. Die Schwenkarme können mittels eines mechanischen Balancers oder einer Schenkelfeder in den Gelenken in einem mechanischen Schwebezustand gehalten werden (Balancer nicht dargestellt). Zudem halten die Wellen 121 und 123 die jeweiligen Schwenkarme in einem definierten Abstand und unterstützen damit auch, den Schneiddraht 131 auf Spannung zu halten.

An der Tischplatte 105 ist weiterhin ein Projektor 141 angeordnet, welche mittels einer Projektion 142 eine Schneidkontur 181 auf das Werkstück 150 projiziert. Die Projektion ist im erläuterten Beispiel als Lichtlinien-Kontur ausgeführt. Der Bediener kann damit den Schneiddraht 131 entlang der projizierten Schneidkontur 181 führen und damit ein entsprechendes Formteil des Werkstücks 150 mittels des Schneiddrahtes 131 abtrennen.

In einer Alternativen kann am Tisch 103, der Tischplatte 105, am Handgriff 133 oder auch im Bereich des Schwenkarmes 119 oder auch der Welle 123 ein Laser-Projektor angeordnet sein. Damit kann jeweils ein Laser-Punkt auf das Werkstück 150 projiziert werden, der die Lage des Schneiddrahtes in Form eines Schnittanzeigers auf das Werkstück 150 projiziert. In Kombination mit dem Projektor 131 und der projizierten Schneidkontur 181 kann der Bediener damit sehr exakt schneiden. Hierzu sind beispielsweise die Projektion 142 und der erwähnte Laser-Punkt in unterschiedlichen Farben ausgeführt sein, um eine Unterscheidung zu ermöglichen.

Alternativ oder ergänzend kann eine Schablone 201 mit einer geraden Grundfläche 202 auf die Tischplatte 105 linksseits und/oder rechtsseits des Werkstückes 150 aus Perspektive des Bedieners angeordnet werden. Die Schablone 201 weist weiterhin eine Kontur 203 auf, welche beispielsweise der gewünschten Schneidkontur 181 entspricht. Durch ein Auflegen eines Teils des Griffes 133 auf einer oder beiden Seiten des Werkstückes 150 kann damit der Schneiddraht 131 entlang der Kontur 203 sicher geführt werden, sodass beispielsweise gleichmäßige Wiederholungsschnitte an unterschiedlichen Werkstücken auf der Tischplatte 105 durchgeführt werden können. Die Schablone 201 kann alternativ auch eine gerade Kante oder einen geraden Teilbereich aufweisen oder durch einen Stab ersetzt werden, sodass exakt gerade Schnitte durchgeführt werden können.

Eine Schneidvorrichtung 301 mit einer Tischplatte 305 ist analog zur vorgeschriebenen Schneidvorrichtung 101 mit faltbaren Tischbeinen 307 ausgestattet, welche Gelenken 309 angebracht sind. Innerhalb der Tischplatte 305 ist mechanische Aufnahme 304 direkt neben einem auf dem Tisch 305 aufgenommenen Werkstück 350 angeordnet, sodass Schablonen analog zur Schablone 201 fixiert positionierbar sind. Weiterhin ist in der Tischplatte 305 ein Projektor 341 eingelassen, welcher eine Projektion 342 analog zur Projektion 142 auf das Werkstück 350 projiziert, sodass eine Schneidkontur 381 auf dem Werkstück 350 sichtbar ist und mittels eines Schneiddrahtes (Schneiddrahtanordnung hier nicht dargestellt) entlang der projizierten Schneidkontur 381 geführt werden kann. Insbesondere ist hier an der Schneidvorrichtung 301 in Kombination aus in die Aufnahme 304 eingesetzten Schablonen und der projizierten Schneidkontur 381 möglich, sodass beispielsweise eine geradlinige Kontur einer Schablone und eine entsprechend kompliziertere Form anhand der projizierten Schneidkontur 381 geschnitten werden kann.

### Bezugszeichenliste

- 101: Schneidvorrichtung
- 103: Tisch
- 105: Tischplatte
- 107: Tischbein
- 109: Gelenk
- 111: Fuß
- 112: Hinterkante
- 113: Aufnahme
- 114: Bediener
- 115: Haltearm
- 116: Gelenk
- 117: Schwenkarm
- 118: Gelenk
- 119: Schwenkarm
- 121: Welle
- 123: Welle
- 131: Schneiddraht
- 133: Griff
- 141: Projektor
- 142: Projektion
- 150: Werkstück
- 181: Schneidkontur
- 201: Schablone
- 202: Grundfläche
- 203: Kontur
- 301: Schneidvorrichtung
- 304: Aufnahme
- 305: Tischplatte
- 309: Gelenk
- 307: Tischbein
- 341: Projektor
- 342: Projektion
- 350: Werkstück
- 381: Schneidkontur

## Patentansprüche

1. Heißdraht-Schneidvorrichtung (101) zum thermischen Schneiden eines Werkstücks (150) aus einem Schaumstoff, insbesondere aus einem XPS, einem Kunststoff-Hartschaum und/oder aus einem Polystyrol-Schaum, mit einem zwischen einer ersten Schneiddrahtaufnahme (133) und einer zweiten Schneiddrahtaufnahme (133) entlang einer Schneiddrahtausrichtung gespannten, elektrisch aufheizbaren Schneiddraht (131), und einer Werkstückaufnahme (105, 305) zum Aufnehmen des Werkstücks (150), wobei mittels einer geführten Bewegung des elektrisch aufgeheizten Schneiddrahtes (131) gegenüber der Werkstückaufnahme (105, 305) mittels eines lokalen Aufschmelzens des Werkstücks (150) ein Konturschnitt (181) im Werkstück (150) durchführbar ist, die erste Schneiddrahtaufnahme (133) und die zweite Schneiddrahtaufnahme (133) an einem jeweiligen ersten Schwenkarm (119) aufgenommen sind und dem jeweiligen ersten Schwenkarm (119) ein jeweiliger zweiter Schwenkarm (117) zugeordnet ist, der jeweilige erste Schwenkarm (119) mit dem jeweiligen zweiten Schwenkarm (117) mittels eines jeweiligen ersten Schwenkgelenkes (118) mit einer jeweiligen im Wesentlichen parallel zur Schneiddrahtausrichtung angeordneten ersten Schwenkachse und der jeweilige zweite Schwenkarm (117) mit der Werkstückaufnahme (105, 305) mittels eines jeweiligen zweiten Schwenkgelenkes (116) mit einer jeweiligen im Wesentlichen parallel zur Schneiddrahtausrichtung angeordneten zweiten Schwenkachse derart verbunden ist, dass mittels eines Schwenkens des jeweiligen ersten Schwenkarms (119) und/oder des jeweiligen zweiten Schwenkarms (117) um die jeweilige Schwenkachse ein Führen des Schneiddrahtes (131) in einer im Wesentlichen orthogonal zur Schneiddrahtausrichtung angeordneten Schneidrichtung (181) ermöglicht ist, **dadurch gekennzeichnet, dass** der ersten Schneiddrahtaufnahme (133), dem Schneiddraht (131) und/oder der zweiten Schneiddrahtaufnahme (133) eine Projektionseinrichtung (141, 341) zum Projizieren einer gewünschten Schneidrichtung (181) auf das Werkstück mittels eines Aussendens von Licht zugeordnet ist, sodass die gewünschte Schneidrichtung für einen Bediener auf dem Werkstück sichtbar ist.

2. Heißdraht-Schneidvorrichtung gemäß Anspruch 1, **dadurch gekennzeichnet, dass** mittels der Projektionseinrichtung (141, 341) die gewünschte Schneidrichtung (181, 381) auf eine der jeweiligen Schneiddrahtaufnahme (133) zugewandten Werkstückseite und/oder auf die jeweilige Schneiddrahtaufnahme (133) projizierbar ist.

3. Heißdraht-Schneidvorrichtung gemäß Anspruch 1 oder 2, **dadurch gekennzeichnet, dass** die Projektionseinrichtung (141, 341) einen Laser-Pointer, eine Linienprojektion, eine Formprojektion und/oder eine Schablonenprojektion aufweist, wobei ein Lichtpunkt, eine Lichtline, eine Lichtform und/oder eine Schablonenbeleuchtung auf das Werkstück projizierbar ist.

4. Heißdraht-Schneidvorrichtung gemäß einem der vorherigen Ansprüche, **dadurch gekennzeichnet, dass** die Projektionseinrichtung (141, 341) insbesondere mechanisch fixiert an der Werkstückaufnahme (105, 305) oder in der Werkstückaufnahme (105, 305) aufgenommen ist, wobei ein Aufnehmen der Projektionseinrichtung (141, 341) insbesondere derart erfolgt, dass das Projizieren der gewünschten Schneidrichtung (181, 381) im Wesentlichen entlang der Schneiddrahtausrichtung erfolgt.

5. Heißdraht-Schneidvorrichtung gemäß einem der vorherigen Ansprüche, **dadurch gekennzeichnet, dass** der Werkstückaufnahme (105, 305) eine im Wesentlichen parallel zur Schneidrichtung (181) ausgerichtete Schablone (201) oder mehrere im Wesentlichen parallel zur Schneidrichtung (181) ausgerichtete Schablonen mit einer jeweiligen Führungskontur (203) zugeordnet ist oder sind, wobei die jeweiligen Schneiddrahtaufnahme (133) mit der jeweiligen Schablone (201) an der Führungskontur (203) kontaktierend in Eingriff bringbar ist, sodass bei mit der Schablone (201) kontaktierend in Eingriff befindlicher jeweiliger Schneiddrahtaufnahme (133) ein Führen der ersten Schneiddrahtaufnahme (133) und/oder der zweiten Schneiddrahtaufnahme (133) entlang der jeweiligen Schablone (201) ermöglicht ist und/oder
der Werkstückaufnahme (105, 305) eine im Wesentlichen parallel zur Schneidrichtung (181) ausgerichtete Linearführung oder mehrere im Wesentlichen parallel zur Schneidrichtung ausgerichtete Linearführungen zugeordnet ist oder sind, wobei die jeweilige Linearführung oder die jeweiligen Linearführungen mit der jeweiligen Schneiddrahtaufnahme (133) in Eingriff bringbar ist oder sind, sodass bei mit der Linearführung oder bei mit den Linearführungen in Eingriff befindlicher jeweiliger Schneiddrahtaufnahme (133) ein Führen der ersten Schneiddrahtaufnahme (133) und/oder der zweiten Schneiddrahtaufnahme (133) entlang einer Linearachse der jeweiligen Linearführung ermöglicht ist wobei
die Projektionseinrichtung (141, 341) einen ersten Teilabschnitt der gewünschten Schneidrichtung (181, 381) auf das Werkstück (150, 350) projiziert, sodass ein zweiter Teilabschnitt der gewünschten Schneidrichtung (181, 381) mittels des Führens der jeweiligen Schneiddrahtaufnahme (133) entlang der Führungskontur (203) einer Schablone (201) und/oder ein dritter Teilabschnitt der gewünschten Schneidrichtung entlang der jeweiligen Linearachse der jeweiligen Linearführung erfolgt, sodass ein kombiniertes Führen des Schneiddrahtes (131) mittels einer Freihandführung anhand der projizierten gewünschten Schneidrichtung (181, 381), einer Schablone (201) und/oder einer Linearführung ermöglicht ist.

6. Heißdraht-Schneidvorrichtung gemäß einem der vorherigen Ansprüche, **dadurch gekennzeichnet, dass** die jeweiligen ersten Schwenkarme (119) und/oder die jeweiligen zweiten Schwenkarme (117) mittels einer Koppelungseinrichtung (121, 123) mechanisch miteinander gekoppelt sind, sodass mittels eines miteinander mechanisch gekoppelten Schwenkens der ersten Schwenkarme (119) und/oder mittels eines miteinander mechanisch gekoppelten Schwenkens der zweiten Schwenkarme (117) um die jeweilige Schwenkachse ein Führen des Schneiddrahtes (131) in einer im Wesentlichen orthogonal zur Schneiddrahtausrichtung angeordneten Schneidrichtung (181) ermöglicht ist.

7. Heißdraht-Schneidvorrichtung gemäß einem der vorherigen Ansprüche, **dadurch gekennzeichnet, dass** die ersten Schwenkarme (119) und/oder die zweiten Schwenkarme (117) mittels einer Synchroneinrichtung (121, 123) synchron miteinander gekoppelt sind, sodass mittels eines miteinander synchron gekoppelten Schwenkens der ersten Schwenkarme (119) und/oder mittels eines miteinander synchron gekoppelten Schwenkens der zweiten Schwenkarme (117) um die jeweilige Schwenkachse ein paralleles Führen des Schneiddrahtes (131) in einer im Wesentlichen orthogonal zur Schneiddrahtausrichtung angeordneten Schneidrichtung (181) ermöglicht ist.

8. Heißdraht-Schneidvorrichtung gemäß einem der vorherigen Ansprüche, **dadurch gekennzeichnet, dass** dem jeweiligen Schwenkarm (117, 119) oder den jeweiligen Schwenkarmen (117, 119) eine Ausgleichseinrichtung mechanisch zugeordnet ist, wobei mittels eines Federelementes oder mittels mehrerer Federelement der Ausgleichseinrichtung ein Ausgleich der Gewichtskraft des jeweiligen Schwenkarms (117, 119), der jeweiligen Schneiddrahtaufnahme (133) und/oder des Schneiddrahtes (131) erfolgt, wobei die Ausgleichseinrichtung insbesondere einen federbelasteten Balancer, eine Gasdruckfeder oder mehrere Gasdruckfedern und/oder eine Schenkelfeder oder mehrere Schenkelfedern aufweist, sodass mittels des Ausgleichs der Gewichtskraft ein im Wesentlichen kräftefreies Bewegen des Schneiddrahtes (131) ermöglicht ist.

9. Heißdraht-Schneidvorrichtung gemäß einem der vorherigen Ansprüche, **dadurch gekennzeichnet, dass** einer Schneiddrahtaufnahme (133) oder der jeweiligen Schneiddrahtaufnahme (133) ein Handgriff (133) zum manuellen Führen des Schneiddrahtes (131) zugeordnet ist.

10. Heißdraht-Schneidvorrichtung gemäß einem der vorherigen Ansprüche **dadurch gekennzeichnet, dass** dem Schneiddraht (131) eine Regelungseinrichtung zugeordnet ist, wobei mittels der Regelungseinrichtung ein Steuern und/oder Regeln einer Temperatur des Schneiddrahtes (131) mittels eines Regelns eines dem Schneiddraht (131) zugeführten elektrischen Stroms einstellbar ist, wobei das Einstellen der Temperatur an der Regelungseinrichtung insbesondere manuell von einem Bediener mittels eines manuellen Vorgabewertes und/oder mittels eines durch eine Kennzeichnung am Werkstück vorgegebenen automatischen Vorgabewertes, ermöglicht ist.

11. Heißdraht-Schneidvorrichtung gemäß einem der vorherigen Ansprüche, **dadurch gekennzeichnet, dass** die Werkstückaufnahme (105) auf einem Tisch (103) angeordnet ist, wobei der Tisch (103) insbesondere faltbare Tischbeine (107) aufweist.

12. Heißdraht-Schneidvorrichtung gemäß einem der vorherigen Ansprüche, **dadurch gekennzeichnet, dass** der Werkstückaufnahme (105) eine jeweilige Schwenkarmaufnahme zugeordnet ist, wobei ein Überführen der jeweiligen Schwenkarme (117, 119) in eine Ruheposition derart ermöglicht ist, dass der jeweilige erste Schwenkarm (119) und/oder der jeweilige zweite Schwenkarm (117) in der jeweiligen Schwenkarmaufnahme in der Ruheposition im Wesentlichen parallel zu einer Aufnahmeoberfläche der Werkstückaufnahme (105) und/oder im Wesentlichen parallel zu einer Tischoberfläche des Tisches (105) angeordnet ist.

13. Verwendung einer Heißdraht-Schneidvorrichtung (101) gemäß einem der vorherigen Ansprüche 1 bis 12 zum Schneiden von Schaumstoff, insbesondere zum Schneiden von Kunststoff-Hartschaum, XPS und/oder Polystyrol-Schaum, insbesondere EPS.

## Claims

1. Hot wire cutting device (101) for thermally cutting a workpiece (150) from a foam material, in particular from an XPS, a plastic rigid foam and/or from a polystyrene foam, with an electrically heatable cutting wire (131), tensioned between a first cutting wire receptacle (133) and a second cutting wire receptacle (133) along a cutting wire orientation, and a workpiece receptacle (105, 305) for receiving the workpiece (150), wherein a contour cut (181) can be made in the workpiece (150) by means of a guided movement of the electrically heated cutting wire (131) relative to the workpiece receptacle (105, 305), the first cutting wire receptacle (133) and the second cutting wire receptacle (133) are received on a respective first pivot arm (119) and the respective first pivot arm (119) is assigned a respective second pivot arm (117), the respective first pivot arm (119) is connected to the respective second pivot arm (117) by means of a respective first pivot joint (118) with a respective first pivot axis disposed substantially parallel to the cutting wire orientation and the respective second pivot arm (117) is connected to the workpiece receptacle (105, 305) by means of a respective second pivot joint (116) with a respective second pivot axis disposed substantially parallel to the cutting wire orientation, in such a way that, by pivoting the respective first pivot arm (119) and/or the respective second pivot arm (117) about the respective pivot axis, the cutting wire (131) can be guided in a cutting direction (181) disposed substantially orthogonal to the cutting wire orientation, **characterised in that** the first cutting wire receptacle (133), the cutting wire (131) and/or the second cutting wire receptacle (133) are assigned a projection means (141, 341) for projecting a desired cutting direction (181) onto the workpiece by means of an emission of light, so that the desired cutting direction is visible on the workpiece to an operator.

2. Hot wire cutting device according to claim 1, **characterised in that** the desired cutting direction (181, 381) can be projected by the projection means (141, 341) onto a workpiece side facing the desired cutting direction (181, 381) and/or onto the respective cutting wire receptacle (133) .

3. Hot wire cutting device according to claim 1 or 2, **characterised in that** the projection means (141, 341) has a laser pointer, a line projection, a shape projection and/or a template projection, wherein a light dot, a light line, a light shape and/or a template illumination can be projected onto the workpiece.

4. Hot wire cutting device according to any one of the preceding claims, **characterised in that** the projection means (141, 341) is fixed, in particular mechanically, on the workpiece receptacle (105, 305) or is received in the workpiece receptacle (105, 305), wherein the projection means (141, 341) is received in particular in such a way that the desired cutting direction (181, 381) is projected substantially along the cutting wire orientation.

5. Hot wire cutting device according to any one of the preceding claims, **characterised in that** the workpiece receptacle (105, 305) is assigned a template (201) oriented substantially parallel to the cutting direction (181) or a plurality of templates oriented substantially parallel to the cutting direction (181) with a respective guide contour (203), wherein the respective cutting wire receptacle (133) can be brought into engagement, with contact, with the respective template (201) at the guide contour (203), so that, when the respective cutting wire receptacle (133) is engaged with contact with the template (201), the first cutting wire receptacle (133) and/or the second cutting wire receptacle (133) can be guided along the respective template (201), and/or
the workpiece receptacle (105, 305) is assigned a linear guide oriented substantially parallel to the cutting direction (181) or a plurality of linear guides oriented substantially parallel to the cutting direction, wherein the respective linear guide or the respective linear guides can be brought into engagement with the respective cutting wire receptacle (133), so that, when the respective cutting wire receptacle (133) is engaged with the linear guide or with the linear guides, the first cutting wire receptacle (133) and/or the second cutting wire receptacle (133) can be guided along a linear axis of the respective linear guide, wherein
the projection device (141, 341) projects a first portion of the desired cutting direction (181, 381) onto the workpiece (150, 350), so that a second portion of the desired cutting direction (181, 381) is produced by guiding the respective cutting wire receptacle (133), is along the guide contour (203) of a template (201) and/or a third portion of the desired cutting direction is produced along the respective linear axis of the respective linear guide, so that a combined guidance of the cutting wire (131) is made possible by means of freehand guidance on the basis of the projected desired cutting direction (181, 381), a template (201) and/or a linear guide.

6. Hot wire cutting device according to any one of the preceding claims, **characterised in that** the respective first pivot arms (119) and/or the respective second pivot arms (117) are mechanically coupled to one another by a coupling means (121, 123), so that, by means of a mechanically coupled pivoting of the first pivot arms (119) and/or by means of a mechanically coupled pivoting of the second pivot arms (117) about the respective pivot axis, the cutting wire (131) can be guided in a cutting direction (181) disposed substantially orthogonal to the cutting wire orientation.

7. Hot wire cutting device according to any one of the preceding claims, **characterised in that** the first pivot arms (119) and/or the second pivot arms (117) are coupled to one another synchronously by a synchronisation means (121, 123), so that, by means of a synchronously coupled pivoting of the first pivot arms (119) and/or by means of a synchronously coupled pivoting of the second pivot arms (117) about the respective pivot axis, the cutting wire (131) can be guided in parallel in a cutting direction (181) disposed substantially orthogonal to the cutting wire orientation,

8. Hot wire cutting device according to any one of the preceding claims, **characterised in that** the respective pivot arm (117, 119) or the respective pivot arms (117, 119) is/are mechanically assigned a compensation means, wherein, by means of a spring element or by means of a plurality of spring elements of the compensation means, the weight force of the respective pivot arm (117, 119), of the respective cutting wire receptacle (133) and/or of the cutting wire (131) is compensated, wherein the compensation means in particular has a spring-loaded balancer, a gas compression spring or a plurality of gas compression springs and/or a leg spring or a plurality of leg springs, so that a substantially force-free movement of the cutting wire (131) is made possible by means of the compensation of the weight force.

9. Hot wire cutting device according to any one of the preceding claims, **characterised in that** a cutting wire receptacle (133) or the respective cutting wire receptacle (133) is assigned a handle (133) for manually guiding the cutting wire (131).

10. Hot wire cutting device according to any one of the preceding claims, **characterised in that** the cutting wire (131) is assigned a control means, wherein an open-loop and/or closed-loop control of a temperature of the cutting wire (131) can be adjusted by the control means by controlling an electrical current supplied to the cutting wire (131), wherein the adjustment of the temperature at the control means can be implemented manually by an operator by means of a manual default value and/or by means of an automatic default value specified by a labelling on the workpiece.

11. Hot wire cutting device according to any one of the preceding claims, **characterised in that** the workpiece receptacle (105) is arranged on a table (103), wherein the table (103) has foldable table legs (107) in particular.

12. Hot wire cutting device according to any one of the preceding claims, **characterised in that** the workpiece receptacle (105) is assigned a respective pivot arm receptacle, wherein the respective pivot arms (117, 119) can be transferred into a rest position in such a way that the respective first pivot arm (119) and/or the respective second pivot arm (117) is arranged in the respective pivot arm receptacle in the rest position substantially parallel to a receptacle surface of the workpiece receptacle (105) and/or substantially parallel to a table surface of the table (105).

13. Use of a hot wire cutting device (101) according to any one of preceding claims 1 to 12 for cutting foam, in particular for cutting plastic rigid foam, XPS and/or polystyrene foam, in particular EPS.

## Revendications

1. Dispositif de découpe au fil chaud (101) pour la découpe thermique d'une pièce (150) en mousse, notamment en XPS, en mousse plastique rigide et/ou en mousse de polystyrène, avec un fil de découpe (131) pouvant être chauffé électriquement, tendu entre un premier porte-fil de découpe (133) et un deuxième porte-fil de découpe (133) le long d'une orientation de fil de découpe, et un porte-pièce (105, 305) destiné à recevoir la pièce (150), dans lequel une découpe de contour (181) dans la pièce (150) peut être mise en œuvre au moyen d'un déplacement guidé du fil de découpe (131) chauffé électriquement par rapport au porte-pièce (105, 305) au moyen d'une fusion locale de la pièce (150), le premier porte- fil de découpe (133) et le deuxième porte-fil de découpe (133) sont logés sur un premier bras pivotant (119) respectif, et un deuxième bras pivotant (117) respectif est associé au premier bras pivotant (119) respectif, le premier bras pivotant (119) respectif est relié au deuxième bras pivotant (117) respectif au moyen d'une première articulation pivotante (118) respective avec un premier axe de pivotement respectif disposé sensiblement parallèlement à l'orientation de fil de découpe, et le deuxième bras pivotant (117) respectif est relié au porte-pièce (105, 305) au moyen d'une deuxième articulation pivotante (116) respective avec un deuxième axe de pivotement respectif disposé sensiblement parallèlement à l'orientation de fil de découpe de telle manière qu'un guidage du fil de découpe (131) dans une direction de découpe (181) disposée sensiblement de manière orthogonale par rapport à l'orientation de fil de découpe est rendu possible au moyen d'un pivotement du premier bras pivotant (119) respectif et/ou du deuxième bras pivotant (117) respectif autour de l'axe de pivotement respectif, **caractérisé en ce qu'**un système de projection (141, 341) destiné à projeter une direction de découpe (181) souhaitée sur la pièce au moyen d'une émission de lumière est associé au premier porte-fil de découpe (133), au fil de découpe (131) et/ou au deuxième porte-fil de découpe (133) si bien que la direction de découpe souhaitée est visible par un utilisateur sur la pièce.

2. Dispositif de découpe au fil chaud selon la revendication 1, **caractérisé en ce que** la direction de découpe (181, 381) souhaitée peut être projetée sur un côté de pièce tourné vers le porte-fil de découpe (133) respectif et/ou sur le porte-fil de découpe (133) respectif au moyen du système de projection (141, 341).

3. Dispositif de découpe au fil chaud selon la revendication 1 ou 2, **caractérisé en ce que** le système de projection (141, 341) comprend un pointeur laser, une projection de ligne, une projection de forme et/ou une projection de gabarit, dans lequel un point lumineux, une ligne lumineuse, une forme lumineuse et/ou un éclairage de gabarit peuvent être projetés sur la pièce.

4. Dispositif de découpe au fil chaud selon l'une quelconque des revendications précédentes, **caractérisé en ce que** le système de projection (141, 341) est logé sur le porte-pièce (105, 305) ou dans le porte-pièce (105, 305) en particulier par une fixation mécanique, dans lequel un logement du système de projection (141, 341) est effectué en particulier de telle manière que la projection de la direction de découpe (181, 381) souhaitée s'effectue sensiblement le long de l'orientation de fil de découpe.

5. Dispositif de découpe au fil chaud selon l'une quelconque des revendications précédentes, **caractérisé en ce qu'est** associé ou sont associés au porte-pièce (105, 305) un gabarit (201) orienté sensiblement parallèlement à la direction de découpe (181) ou plusieurs gabarits orientés sensiblement parallèlement à la direction de découpe (181) avec un contour de guidage (203) respectif, dans lequel le porte-fil de découpe (133) respectif peut être amené en prise de manière à établir un contact avec le gabarit (201) respectif sur le contour de guidage (203), si bien que lorsque le porte-fil de découpe (133) respectif est en prise de manière à établir un contact avec le gabarit (201), un guidage du premier porte-fil de découpe (133) et/ou du deuxième porte-fil de découpe (133) le long du gabarit (201) respectif est rendu possible, et/ou
est ou sont associés au porte-pièce (105, 305) un guide linéaire orienté sensiblement parallèlement à la direction de découpe (181) ou plusieurs guides linéaires orientés sensiblement parallèlement à la direction de découpe, dans lequel le guide linéaire respectif ou les guides linéaires respectifs peuvent être amenés en prise avec le porte-fil de découpe (133) respectif si bien que lorsque le porte-fil de découpe (133) respectif est en prise avec le guide linéaire ou avec les guides linéaires, un guidage du premier porte-fil de découpe (133) et/ou du deuxième porte-fil de découpe (133) le long d'un axe linéaire du guide linéaire respectif est rendu possible, dans lequel
le système de projection (141, 341) projette une première section partielle de la direction de découpe (181, 381) souhaitée sur la pièce (150, 350) si bien qu'une deuxième section partielle de la direction de découpe (181, 381) souhaitée est effectuée au moyen du guidage du porte-fil de découpe (133) respectif le long du contour de guidage (203) d'un gabarit (201) et/ou une troisième section partielle de la direction de découpe souhaitée est effectuée le long de l'axe linéaire respectif du guide linéaire respectif si bien qu'un guidage combiné du fil de découpe (131) est rendu possible au moyen d'un guidage à main levée à l'aide de la direction de découpe souhaitée projetée (181, 381), d'un gabarit (201) et/ou d'un guide linéaire.

6. Dispositif de découpe au fil chaud selon l'une quelconque des revendications précédentes, **caractérisé en ce que** les premiers bras pivotants (119) respectifs et/ou les deuxièmes bras pivotants (117) respectifs sont couplés mécaniquement les uns aux autres au moyen d'un système de couplage (121, 123) si bien qu'un guidage du fil de découpe (131) dans une direction de découpe (181) disposée sensiblement de manière orthogonale à l'orientation de fil de découpe est rendu possible au moyen d'un pivotement couplé mécaniquement des premiers bras pivotants (119) et/ou au moyen d'un pivotement couplé mécaniquement des deuxièmes bras pivotants (117) autour de l'axe de pivotement respectif.

7. Dispositif de découpe au fil chaud selon l'une quelconque des revendications précédentes, **caractérisé en ce que** les premiers bras pivotants (119) et/ou les deuxièmes bras pivotants (117) sont couplés les uns aux autres de manière synchrone au moyen d'un système de synchronisation (121, 123) si bien qu'un guidage parallèle du fil de découpe (131) dans une direction de découpe (181) disposée sensiblement de manière orthogonale à l'orientation de fil de découpe est rendu possible au moyen d'un pivotement couplé de manière synchrone des premiers bras pivotants (119) et/ou au moyen d'un pivotement couplé de manière synchrone des deuxièmes bras pivotants (117) autour de l'axe de pivotement respectif.

8. Dispositif de découpe au fil chaud selon l'une quelconque des revendications précédentes, **caractérisé en ce qu'**un système de compensation est associé mécaniquement au bras pivotant (117, 119) respectif ou aux bras pivotants (117, 119) respectifs, dans lequel une compensation de la force de poids du bras pivotant (117, 119) respectif, du porte-fil de découpe (133) respectif et/ou du fil de découpe (131) est effectuée au moyen d'un élément de ressort ou de plusieurs éléments de ressort du système de compensation, dans lequel le système de compensation présente en particulier un équilibreur contraint par ressort, un ressort à gaz ou plusieurs ressorts à gaz et/ou un ressort à jambe ou plusieurs ressorts à jambe si bien qu'un déplacement sensiblement sans force du fil de découpe (131) est rendu possible au moyen de la compensation de la force de poids.

9. Dispositif de découpe au fil chaud selon l'une quelconque des revendications précédentes, **caractérisé en ce qu'**une poignée (133) destinée à guider manuellement le fil de découpe (131) est associée à un porte-fil de découpe (133) ou au porte-fil de découpe (133) respectif.

10. Dispositif de découpe au fil chaud selon l'une quelconque des revendications précédentes, **caractérisé en ce qu'**un système de régulation est associé au fil de découpe (131), dans lequel le système de régulation permet de commander et/ou de réguler une température du fil de découpe (131) au moyen d'une régulation d'un courant électrique amené au fil de découpe (131), dans lequel le réglage de la température sur le système de régulation est rendu possible en particulier manuellement par un opérateur au moyen d'une valeur de prescription manuelle et/ou au moyen d'une valeur de prescription automatique spécifiée par un marquage sur la pièce.

11. Dispositif de découpe au fil chaud selon l'une quelconque des revendications précédentes, **caractérisé en ce que** le porte-pièce (105) est disposé sur une table (103), dans lequel la table (103) présente en particulier des pieds de table pliables (107).

12. Dispositif de découpe au fil chaud selon l'une des revendications précédentes, **caractérisé en ce qu'**est associé au porte-pièce (105) un porte-bras pivotant respectif, dans lequel un transfert des bras pivotants (117, 119) respectifs dans une position de repos est rendu possible de telle manière que le premier bras pivotant (119) respectif et/ou le deuxième bras pivotant (117) respectif sont disposés dans le porte-bras pivotant respectif dans la position de repos sensiblement parallèlement à une surface de réception du porte-pièce (105) et/ou sensiblement parallèlement à une surface de table de la table (105).

13. Utilisation d'un dispositif de découpe au fil chaud (101) selon l'une quelconque des revendications précédentes 1 à 12 pour la découpe de mousse, en particulier pour la découpe de mousse rigide en plastique, de XPS et/ou de mousse de polystyrène, en particulier d'EPS.
